# EUROPÄISCHE PATENTSCHRIFT

(11) **EP 1 479 866 B1**
(45) Veröffentlichungstag und Bekanntmachung des Hinweises auf die Patenterteilung: **13.06.2007**
(21) Anmeldenummer: 04008898.1
(22) Anmeldetag: 14.04.2004
(51) Int. Cl.: E06B 3/38

(54) **Korpuselement mit Klappe**
Item of furniture with a closure element
Meuble avec un élément de fermeture

(30) Priorität: 21.05.2003 DE 20307958 U
(43) Veröffentlichungstag der Anmeldung: 24.11.2004
(73) Patentinhaber: Arturo Salice S.p.A., I-22060 Novedrate (Como) (IT)
(72) Erfinder:
(74) Vertreter: Herrmann, Uwe

(56) Entgegenhaltungen:
- DE-A- 2 623 554
- DE-B- 1 172 058
- FR-A- 1 185 442
- FR-A- 2 065 203

## Beschreibung

Die vorliegende Erfindung betrifft ein Korpuselement, insbesondere einen Schrank, eine Kommode oder dergleichen, mit einer Klappe, durch die das Korpuselement verschließbar ist. Unter dem Begriff "Klappe" sind beliebige Verschlusselemente zu verstehen, die um beliebige Achsen, beispielsweise um horizontal oder vertikal verlaufende Achsen schwenkbar gelagert sind.

Aus der FR 2065203 ist ein Korpuselement mit den Merkmalen des Oberbegriffs des Anspruchs 1 bekannt. Das aus dieser Druckschrift bekannte Korpuselement weist eine Klappe auf, durch die das Korpuselement verschließbar ist sowie einen Stützarm, der in einem seiner Endbereiche mit der Klappe unmittelbar in Verbindung steht und der in seinem anderen Endbereich mittels eines Scharniers schwenkbar gelagert ist.

Auf der Oberseite des Korpuselementes ist schwenkbar mittels einer Montageplatte eine Gasfeder montiert, die in ihrem anderen Endbereich ebenfalls schwenkbar mit dem Stützarm in Verbindung steht.

Aus den deutschen Gebrauchsmusterschriften DE-GM 76 38 682 sowie DE-GM 78 11 011 sind Schränke bekannt, die mittels um horizontal verlaufende Achsen schwenkbar gelagerte Klappen verschließbar sind. Die Klappen sind derart bewegbar, dass sie in ihrer hochgeklappten Offenstellung mit dem Schrankinneren nicht oder nur unwesentlich fluchten, so dass die Öffnung des Schrankes im wesentlichen vollständig freigegeben wird. Die Montageplatten der zugehörigen Beschläge sind bei den vorbekannten Schränken an der Innenseite der Möbelseitenwand befestigt, was den Nachteil mit sich bringt, dass der durch den Korpus begrenzte Innenraum des Schrankes durch den Beschlag, d. h. die Montageplatte sowie den daran angeordneten Hebelmechanismus eingeschränkt wird. Ferner besteht ein Nachteil darin, dass die vorbekannten Möbelbeschläge verhältnismäßig aufwendig konstruiert sind und darüber hinaus aufgrund ihrer Anordnung auf der Innenseite des Schrankes verhältnismäßig umständlich montierbar sind.

Es ist die Aufgabe der vorliegenden Erfindung, einen Schrank der eingangs angegebenen Art mit einem Möbelbeschlag zu schaffen, der leicht herstellbar und montierbar ist und der die vollständige Ausnutzung des Innenraums des Korpuselements zulässt.

Diese Aufgabe wird durch ein Korpuselement, mit den Merkmalen des Anspruchs 1 gelöst. Das erfindungsgemäße Korpuselement, beispielsweise ein Schrank, eine Kommode oder dergleichen ist durch eine Klappe verschließbar. Ferner ist ein Beschlag vorgesehen, der eine Montageplatte und einen in seinem Endbereich mit der Klappe unmittelbar oder mittelbar in Verbindung stehenden Stützarm aufweist, wobei die Montageplatte auf der Außenseite einer Wandung des Korpuselementes montiert ist und wobei der Stützarm an der Montageplatte schwenkbar angeordnet ist. Das Korpuselement gemäß der vorliegenden Erfindung weist des weiteren eine Abstützeinrichtung auf, die im geöffneten Zustand der Klappe eine der Schließkraft entgegengerichtete Kraft ausübt, und die an derselben Montageplatte wie der Stützarm gelagert ist.

Der Innenraum des Korpuselements kann vollständig ausgenutzt werden, da sich auf der Innenseite keinerlei Beschlagteile befinden. Die Bewegung der Klappe wird durch den in einem Endbereich mit der Klappe in Verbindung stehenden Stützarm bestimmt, der schwenkbar mit der auf der Außenseite einer Wandung des Korpuselements montierten Montageplatte in Verbindung steht.

Erfindungsgemäß ist vorgesehen, dass die Abstützeinrichtung, beispielsweise eine Gasfeder an der selben Montageplatte wie der Stützarm gelagert ist.

Die Wandung kann durch den Oberboden des Korpuselements gebildet werden. In diesem Fall ergibt sich eine hochschwenkbare Klappe, die mittels des Stützarms verschwenkbar ist, wobei der Stützarm bei der Öffnungs- und Schließbewegung der Klappe in diesem Fall um im wesentlichen horizontal und parallel zu dem Oberboden verlaufende Achsen verschwenkt wird.

Erfindungsgemäß ist vorgesehen, dass der Stützarm mit der Klappe derart in Verbindung steht, dass ein Verschwenken des Stützarmes relativ zur Klappe nicht möglich ist. Durch eine derartige, feste Verbindung des Stützarms führt die Klappe eine Schwenkbewegung um die Achse aus, die von der Anlenkung des Stützarms an der Montageplatte gebildet ist.

In einer bevorzugten Ausgestaltung der vorliegenden Erfindung ist an der Klappeninnenseite eine im Querschnitt L-förmige Leiste vorgesehen, an deren einen im wesentlichen parallel zur Klappeninnenseite verlaufenden Schenkel der Endbereich des Stützarms angeordnet ist, und deren anderer Schenkel derart angeordnet ist, dass dieser im Schließzustand der Klappe mit einem auf der Wandung angeordnete Dämpfungselement zusammenwirkt.

Der Stützarm kann in seinem zu der Klappe gerichteten Endbereich rechtwinkelig gebogen sein und mit diesem Endbereich unmittelbar mit der Klappe in Verbindung stehen, vorzugsweise mit der Klappe verschraubt sein.

Gemäß der vorliegenden Erfindung ist ferner vorgesehen, dass der Stützarm mit der Klappe in einem Bereich verbunden ist, der im geschlossenen Zustand der Klappe über die angrenzende Korpuswandung übersteht. Ist der erfindungsgemäße Beschlag auf der Oberseite des Oberbodens eines Möbelstückes angeordnet, kann dementsprechend vorgesehen sein, dass die Klappe auf ihrer Oberseite über den Oberboden übersteht und auf ihrer Rückseite in diesem überstehenden Bereich mit dem erfindungsgemäßen Beschlag bzw. dessen Stützarm in Verbindung steht.

Bei dem erfindungsgemäßen Korpuselement ist des weiteren vorgesehen, dass die Achse, um die der Stützarm schwenkbar ist, in dem von der Front der Korpuselementes abgewandten Bereich der Wandung angeordnet ist.

Es kann sich dabei um den von der Front des Korpuselementes abgewandten hinteren Bereich der Wandung handeln. Das vorzugsweise starre System aus Stützarm und Klappe wird dementsprechend um diese im hinteren Bereich beispielsweise des Oberbodens angeordnete Schwenkachse bewegt. Die Klappe kann auf diese Weise vollständig aus dem mit dem Innenraum des Korpuselements fluchtenden Bereich entfernt werden. Der Innenbereich des Korpuselements wird im geöffneten Zustand der Klappe somit weder durch die Klappe selbst noch durch Beschlagteile eingeschränkt.

Erfindungsgemäß ist eine Abstützeinrichtung vorgesehen, die im geöffneten Zustand der Klappe eine der Schließkraft entgegengerichtete Kraft ausübt.

Bei der Abstützeinrichtung kann es sich um eine Kolben-Zylinder-Einheit handeln, insbesondere um eine Gasfeder, oder einen Teleskopzylinder, der mittels eines Elektromotors antreibbar ist. Grundsätzlich sind auch beliebige andere Abstützeinrichtungen, beispielsweise eine elektromotorisch angetriebene Zahnstange und dergleichen einsetzbar.

Die Abstützeinrichtung kann mit einer Montageplatte sowie mit dem Stützarm schwenkbar in Verbindung stehen. Erfindungsgemäß handelt es sich bei der Montageplatte um die selbe Montageplatte, an der der Stützarm schwenkbar gelagert ist.

In bevorzugter Ausgestaltung der vorliegenden Erfindung sind zwei Stützarme vorgesehen. Diese können Bestandteile eines Rahmens sein und in einem oder beiden Endbereichen durch Verstrebungen miteinander in Verbindung stehen. In diesem Fall wird die Klappe von zwei Stützarmen abgestützt, die Bestandteil eines Rahmens sind, so dass insgesamt eine bessere Festigkeit erreicht wird. Dabei können die den Rahmen bildenden Elemente, insbesondere die Verstrebungen aus Strangprofilen bestehen, die mit entsprechend angepassten Verbindungsteilen miteinander verbunden werden können. Selbstverständlich können auch mehr als zwei Stützarme vorgesehen sein, was insbesondere bei sehr breiten bzw. hohen Klappen erforderlich sein kann.

Um die Festigkeit weiter zu erhöhen kann vorgesehen sein, dass eine Versteifungsplatte vorgesehen ist, die in Nuten des Strangprofils gehaltert ist.

Die der Klappe zugewandte Verstrebung kann durch eine L-förmige Leiste gemäß Anspruch 3 gebildet werden. Ferner ist es möglich, dass die der Klappe zugewandte Verstrebung durch eine in der Draufsicht C-förmige Leiste gebildet wird, die mit den Stützarmen in Verbindung steht, vorzugsweise mit diesen verschraubt ist.

In weiterer Ausgestaltung der Erfindung ist auf der Wandung des Korpuselements ein Dämpfungselement vorgesehen, das mit einem an dem Stützarm vorgesehenen Vorsprung, beispielsweise einer Lasche, zumindest im Bereich der Schließstellung der Klappe zusammenwirkt.

Weitere Einzelheiten und Vorteile ergeben sich aus einem in der Zeichnung dargestellten Ausführungsbeispiel. Es zeigen:
- Figur 1:: eine Seitenansicht eines Korpuselements gemäß der vorliegenden Erfindung in einer ersten Ausführungsform mit geschlossener Klappe,
- Figur 2:: eine Teilansicht des Korpuselementes gemäß Figur 1 mit geöffneter Klappe,
- Figur 3:: eine Ansicht von oben auf das Korpuselement gemäß Figur 1,
- Figur 4:: eine Draufsicht auf eine Montageplatte,
- Figur 5:: eine teilweise Schnittdarstellung eines Verbindungselements für den die Stützarme umfassenden Rahmen,
- Figur 6:: eine teilweise Schnittdarstellung eines Verbindungselements zur Verbindung der Stützarme mit einer Leiste,
- Figur 7:: eine Querschnittsdarstellung des den Rahmen bildenden Strangprofils,
- Figur 8:: eine teilweise Schnittdarstellung einer an den Stützarmen vorgesehenen verstellbaren Platte mit einem die Schwenkachse der Abstützeinrichtung aufweisenden Zapfen,
- Figur 9:: eine Seitenansicht eines Korpuselements in einer nicht von der vorliegenden Erfindung umfaßten Ausführungsform mit geschlossener Klappe,
- Figur 10:: eine Teilansicht des Korpuselements gemäß Figur 9 mit geöffneter Klappe,
- Figur 11:: eine teilweise Draufsicht auf das Korpuselement gemäß Figur 9,
- Figur 12:: eine Seitenansicht des Stützarmes des Korpuselements gemäß der nicht von der Erfindung umfaßten Ausführungsform,

- Figur 13:: eine Seitenansicht des mit dem Stützarm verdrehfest und mit dem Teleskopzylinder des Elektromotors schwenkbar in Verbindung stehenden Hebels,
- Figur 13a:: eine Detaildarstellung des einen Endbereiches des Hebels gemäß Figur 13,
- Figur 14:: eine Draufsicht auf den Hebel gemäß Figur 13,
- Figur 15:: eine Draufsicht auf die Montageplatte mit darauf vorgesehener Schwenkachse des Stützarms und
- Figur 16:: eine Draufsicht auf die Montageplatte für die schwenkbare Befestigung des elektromotorisch angetriebenen Teleskopzylinders.

Figur 1 zeigt in einer Seitenansicht das Korpuselement 1, das durch eine Klappe 2 verschlossen ist.

Auf dem Oberboden 3 des Korpuselements 1 befinden sich zwei Montageplatten 4, wie dies aus Figur 3 hervorgeht. Figur 4 zeigt die Montageplatte 4 in einer Draufsicht mit mehreren Durchgangsbohrungen, die zur Festlegung der Montageplatte 4 auf dem Oberboden 3 des Korpuselements 1 dienen.

Die vorliegende Erfindung ist nicht auf die Montage auf der Außenseite eines Oberbodens beschränkt. Der erfindungsgemäße Beschlag kann beispielsweise ebenfalls an der Außenseite einer seitlichen Wandung des Korpuselements angeordnet werden, wobei sich die Klappe in diesem Fall um im wesentlichen vertikal stehende Schwenkachsen bewegen lässt.

Wie ferner aus den Figuren 1 bis 3 hervorgeht, sind an den Montageplatten 4 über durch Bolzen gebildete Schwenkachsen 5 Stützarme 6 schwenkbar angeordnet. Jeder der Stützarme 6 weist eine verstellbare Platte 10 auf, die mit den Stützarmen 6 verschraubt ist und die einen Zapfen 9 trägt, in dessen Endbereich eine Schwenkachse für die Gasfeder 8 gebildet ist, wie dies aus den Figuren 1 bis 3 und insbesondere aus Figur 8 hervorgeht, die die Platte 10 mit Zapfen 9 in einer teilweise geschnittenen Darstellung zeigt. Die Platte 10 weist Bohrungen zur Aufnahme von Schrauben auf, mittels derer die Platte 10 an dem Stützarm 6 festgelegt wird.

Die Gasfeder 8 ist an derselben Montageplatte 4 wie der Stützarm 6 schwenkbar mittels der durch einen Bolzen gebildeten Achse 7 gelagert. Dementsprechend steht mit der Montageplatte 4 der Stützarm 6 mittels der Achse 5 und die Gasfeder 8 mittels der Achse 7 schwenkbar in Verbindung. Des weiteren ist die Gasfeder 8 in ihrem anderen Endbereich schwenkbar an dem Zapfen 9 der Platte 10 angeordnet, die mit dem Stützarm 6 verschraubt ist.

Der Stützarm 6 ist mit seinem zu der Klappe 2 gerichteten Endbereich mit einer L-förmigen Leiste 11 verschraubt. Hierzu dient das Verbindungselement 17 gemäß Figur 6. Dieses weist die Gewindebohrung 21 auf, mittels derer das Verbindungselement 17 mit dem Stützarm 6 verschraubt werden kann. Das Verbindungselement 17 weist ferner zwei Sacklochbohrungen auf, mittels derer die Verschraubung mit der Leiste 11 gemäß der Figuren 1 bis 3 erfolgt. Dementsprechend steht dieser Endbereich des Stützarms 6 fest, das heißt nicht verschwenkbar mit der L-förmigen Leiste 11 und somit auch mit der Klappe 2 in Verbindung. Die Leiste 11 ist mit der Klappe 2 verschraubt. In seinem davon abgewandten anderen Endbereich ist in den Stützarm 6 das Verbindungselement 16 eingeführt, das mit diesem ebenfalls mittels einer Gewindebohrung 21 verschraubt ist. Wie aus Figur 5 ersichtlich, weist das Verbindungselement 16 ein Sackloch 18 auf, in dem der die Achse 5 bildende Bolzen aufgenommen ist, der die Schwenkachse 5 des Stützarmes 6 an der Montageplatte 4 bildet.

Wie aus Figur 3 ersichtlich ist der vorbeschriebene Beschlag auf der Oberseite des Oberbodens 3 des Korpuselements 1 zweifach ausgeführt. Die beiden Stützarme 6 stehen mittels der Verstrebung 15 auf der von der Klappe 2 abgewandten Seite sowie mit der L-förmigen Leiste 11 auf der der Klappe zugewandten Seite miteinander in Verbindung, wie dies aus Figur 3 hervorgeht. Die Verstrebung 15 sowie die Stützarme 6 weisen ein Strangprofil auf, das im Querschnitt in Figur 7 dargestellt ist. Dieses weist auf seiner in Figur 7 links dargestellten Seite Ausnehmungen zur Aufnahme der Verbindungselemente 16, 17 auf. Ferner ist die Nut 20 erkennbar, die zur Aufnahme einer Versteifungsplatte 19 dient, die in Figur 3 dargestellt ist. Die Versteifungsplatte 19 hat die Aufgabe, die Festigkeit des die Stützarme 6 aufweisenden Rahmens zu erhöhen.

Aus den Figuren 1 bis 3 geht ferner hervor, dass an dem Stützarm 6 der laschenförmige Vorsprung 14 vorgesehen ist, der im Bereich der Schließstellung mit einem Dämpfungselement 13 auf der Oberseite des Oberbodens 3 des Korpuselements 1 zusammenwirkt und auf diese Weise die Schließbewegung der Klappe 2 dämpft. Des weiteren ist im vorderen Bereich des Oberbodens 3 ein weiteres Dämpfungselement 12 vorgesehen, das mit dem in der geschlossenen Klappenposition horizontal verlaufenden Schenkel der L-förmigen Leiste 11 zusammenwirkt.

Beim Öffnen der Klappe 2 aus der in Figur 1 dargestellten geschlossenen Position in die in Figur 2 dargestellte verschwenkte Position wird der Stützarm 6 um die Achse 5 gegen den Uhrzeigersinn verschwenkt. Gleichzeitig wird die Gasfeder 8 ausgezogen und geringfügig im Uhrzeigersinn verschwenkt, wie dies aus Figur 2 hervorgeht. Die Gasfeder 8 stützt die Klappe 2 in ihrer offenen Position ab. Soll die Klappe 2 geschlossen werden, wird diese gegen die Kraft der Gasfeder 8 gemäß Figur 2 im Uhrzeigersinn verschwenkt, wobei der Stützarm 6 um die Achse 5 ebenfalls im Uhrzeigersinn und die Gasfeder 8 um die Achse 7 gegen den Uhrzeigersinn verschwenkt wird. Aufgrund der festen, nicht verschwenkbaren Festlegung des Stützarmes an der Klappe 2 ist eine verhältnismäßig einfache Kinematik und ein verhältnismäßig einfacher Aufbau des Beschlages möglich. Die Klappe 2 führt aufgrund ihrer festen Verbindung mit dem Stützarm 6 eine Schwenkbewegung um die Achse 5 aus, die die Anlenkung des Stützarmes 6 auf der Montageplatte 4 bildet.

Die Figuren 9 bis 16 zeigen eine nicht von der Erfindung umfaßte Ausführungsform eines Korpuselementes.

Figur 9 zeigt eine Ausführungsform, in der der Beschlag durch einen Elektromotor 22 mit einem verlängerbaren Teleskopzylinder 23 bewegt. Der Teleskopzylinder 23 ist in einem seiner Endbereiche mit der Montageplatte 24 schwenkbar verbunden, wie dies beispielsweise aus den Figuren 9 bis 11 hervorgeht. In seinem anderen Endbereich steht der Teleskopzylinder 23 mit dem Hebel 26 schwenkbar in Verbindung, der in den Figuren 13, 13a und 14 dargestellt ist. Der Hebel 26 steht über eine versetzt angeordnete Scheibe 27 verdrehfest mit dem Stützarm 25 in Verbindung, der im Detail in Figur 12 dargestellt ist. Der Hebel 26 ist mittels der Langlöcher 28 durch eine Schraubverbindung mit den Gewindebohrungen 29 des Stützarmes 25 verbindbar, wobei der Hebel 26 gegenüber dem Stützarm 25 winkelig verstellbar ist, um beidseitig angeordnete Motoren 22 anpassen zu können. Über den Hebel 26 steht der Teleskopzylinder 23 mittelbar schwenkbar mit dem Stützarm 25 in Verbindung.

Der Stützarm 25 ist in einem Endbereich mit der durch einen Zapfen gebildeten Achse 34 schwenkbar verbunden. Diese befindet sich auf der Montageplatte 39, die in Figur 15 sowie in Figur 11 dargestellt ist und die im hinteren Bereich des Oberbodens 3 des Korpuselements 1 angeordnet ist. In seinem anderen Endbereich weist der Stützarm 25 einen rechtwinklig abgebogenen Abschnitt 30 auf, mittels dessen der Stützarm 25 mit der Klappe 2 verschraubt ist.

Auch bei dieser Ausführungsform sind auf dem Oberboden 3 des Korpuselements 1 zwei der genannten Beschläge vorgesehen. Diese sind mittels des in der Draufsicht C-förmigen Bügels 31 sowie über die als Stange ausgeführte Verstrebung 33 miteinander verbunden. Die C-förmige Leiste 31 dient zur Versteifung der Vorrichtung. Sie stützt sich wie aus Figur 11 ersichtlich an der Rückseite der Klappe 2 ab.

Wie aus Figur 13a ersichtlich, weist der Hebel 26 eine Bohrung 32 mit einer Ausnehmung auf. In diese Aufnehmung ist ein entsprechender Ansatz der die Verstrebung 33 bildenden Stange einführbar, so dass die Stange mittels Formschluss verdrehfest in der Bohrung 32 des Hebels 26 aufgenommen ist. Die Stange 33 dient nicht nur zur Versteifung der gesamten Konstruktion, sondern auch dazu, eine synchrone Drehbewegung auf beiden Seiten der Klappe 2 zu realisieren.

Figur 16 zeigt schließlich die Montageplatte 24, auf der mittels eines Bolzens der Endbereich des Teleskopzylinders 23 des Elektromotors 22 schwenkbar gelagert ist. Auch die Montageplatte 24 ist wie aus Figur 11 ersichtlich auf der Außenseite des Oberbodens 3 montiert.

Die beiden Montageplatten 24 und 39 sind in dem vorliegenden Ausführungsbeispiel als zwei getrennte Platten ausgeführt. Selbstverständlich ist auch der Einsatz einer gemeinsamen Montageplatte denkbar.

Zum Öffnen der Klappe 2 wird der Elektromotor 22 betätigt und der Teleskopzylinder 23 ausgefahren. Dabei wird der Hebel 26 aus seiner in Fig. 9 dargestellten Position gegen den Uhrzeigersinn verschwenkt, wie dies aus einem Vergleich der Figuren 9 und 10 ersichtlich wird. Aufgrund der verdrehfesten Verbindung des Hebels 26 mit dem Stützarm 25 erfährt auch der Stützarm 25 und die damit fest verbundene Klappe 2 eine Schwenkbewegung gegen den Uhrzeigersinn. Die Klappe wird gemäß Figur 10 aus dem Öffnungsbereich des Korpuselementes 1 wegbewegt, wodurch dessen Innenraum vollständig zugänglich ist. Bei der Öffnungsbewegung erfährt der Teleskopzylinder 23 eine Schwenkbewegung um die an der Montageplatte 24 vorgesehene Schwenkachse im Uhrzeigersinn.

In der Offenposition stützt der ausgefahrene Teleskopzylinder 23 die Klappe 2 ab. Bei der Schließbewegung vollzieht sich der vorgenannte Vorgang in umgekehrter Richtung bis die Klappe 2 ihre aus Fig. 9 ersichtliche Schließstellung einnimmt.

Wie aus den die Ausführungsbeispiele zeigenden Zeichnungen ersichtlich, verlaufen sämtliche Schwenkachsen parallel zu der Wandung, auf der die Montageplatte(n) angeordnet sind. In den Ausführungsbeispielen wird diese Wandung durch den Oberboden des Korpuselementes gebildet. Alternativ kommt auch jede andere Wandung des Korpuselementes zur Montage des erfindungsgemäßen Beschlages in Betracht.

Das erfindungsgemäße Korpuselement weist den Vorteil auf, dass auf der Innenseite des Korpuselementes keine Beschlagteile vorhanden sind, so dass sich der Innenraum sowohl in der geschlossenen als auch in der geöffneten Position der Klappe vollständig ausnutzen lässt. Die Beschlagteile werden in dem in der Zeichnung dargestellen Ausführungsbeispiel sämtlich auf der Oberseite des Oberbodens montiert, wodurch sich zudem eine verhältnismäßig einfache Montage realisieren läßt. Aufgrund der in den dargestellten Ausführungsbeispielen starren Verbindung der Stützarme mit der Klappe erfährt die Klappe eine Schwenkbewegung um die Schwenkachse des Stützarmes an der Montageplatte. Die gewünschte Bewegung der Klappe ist durch einen verhältnismäßig einfachen Aufbau des Beschlages realisierbar, der leicht herstellbar ist.

## Patentansprüche

1. Korpuselement (1), insbesondere Schrank, Kommode oder dergleichen, mit einer Klappe (2), durch die das Korpuselement (1) verschließbar ist, sowie mit einem die Klappe an dem Schrank, der Kommode oder dergleichen anlenkenden Beschlag, der eine Montageplatte (4) und einen in seinem Endbereich mit der Klappe (2) unmittelbar oder mittelbar in Verbindung stehenden Stützarm (6) aufweist, wobei die Montageplatte (4) auf der Außenseite einer Wandung des Korpuselementes (1) montiert ist und wobei der Stützarm (6) an der Montageplatte (4) schwenkbar angeordnet ist,
wobei der Stützarm (6) fest mit der Klappe (2) in einem Bereich verbunden ist, der im geschlossenen Zustand der Klappe (2) über die angrenzende Korpuswandung übersteht,
wobei die Achse (5), um die der Stützarm (6) schwenkbar ist, in dem von der Front des Korpuselementes (1) abgewandten Bereich der Wandung angeordnet ist,
und wobei eine Abstützeinrichtung vorgesehen ist, die im geöffneten Zustand der Klappe (2) eine der Schließkraft entgegengerichtete Kraft ausübt,
**dadurch gekennzeichnet,**
**dass** die Abstützeinrichtung an derselben Montageplatte (4) wie der Stützarm (6) gelagert ist.

2. Korpuselement (1) nach Anspruch 1, **dadurch gekennzeichnet, dass** die Wandung durch den Oberboden (3) des Korpuselementes gebildet wird.

3. Korpuselement (1) nach Anspruch 1 oder 2, **dadurch gekennzeichnet, dass** an der Klappeninnenseite eine im Querschnitt L-förmige Leiste (11) vorgesehen ist, an deren einem, im wesentlichen parallel zur Klappeninnenseite verlaufenden Schenkel der Endbereich des Stützarmes (6) angeordnet ist, und deren anderer Schenkel derart angeordnet ist, dass dieser im Schließzustand der Klappe (2) mit einem auf der Wandung angeordneten Dämpfungselement (12) zusammenwirkt.

4. Korpuselement (1) nach Anspruch 1 oder 2, **dadurch gekennzeichnet, dass** der Stützarm in seinem zu der Klappe (2) gerichteten Endbereich (30) rechtwinklig gebogen ist und mit diesem Endbereich (30) mit der Klappe (2) in Verbindung steht.

5. Korpuselement (1) nach einem der vorhergehenden Ansprüche, **dadurch gekennzeichnet, dass** die Abstützeinrichtung aus einer Kolben-Zylinder-Einheit, **insbesondere aus einer Gasfeder (8), oder aus einem mittels eines Elektromotors (22) angetriebenen Teleskopzylinder (23) besteht.**

6. Korpuselement (1) nach einem der vorhergehenden Ansprüche, **dadurch gekennzeichnet, dass** die Abstützeinrichtung mit einer Montageplatte (4) sowie mit dem Stützarm (6) schwenkbar in Verbindung steht.

7. Korpuselement (1) nach einem der vorhergehenden Ansprüche, **dadurch gekennzeichnet, dass** zwei Stützarme (6) vorgesehen sind.

8. Korpuselement (1) nach Anspruch 7, **dadurch gekennzeichnet, dass** die beiden Stützarme (6) Bestandteile eines Rahmens sind und in einem oder beiden Endbereichen durch Verstrebungen (11, 15, 31, 33) miteinander verbunden sind.

9. Korpuselement (1) nach Anspruch 8, **dadurch gekennzeichnet, dass** die der Klappe (2) zugewandte Verstrebung durch eine L-förmige Leiste (11) gemäß Anspruch 3 gebildet wird.

10. Korpuselement (1) nach Anspruch 8, **dadurch gekennzeichnet, dass** die der Klappe (2) zugewandte Verstrebung durch eine in der Draufsicht C-förmige Leiste (31) gebildet wird, die mit den Stützarmen in Verbindung steht.

11. Korpuselement (1) nach einem der vorhergehenden Ansprüche, **dadurch gekennzeichnet, dass** auf der Wandung des Korpuselementes ein Dämpfungselement (13) vorgesehen ist, das mit einem an dem Stützarm (6) vorgesehenen Vorsprung (14) zumindest im Bereich der Schließstellung der Klappe (2) zusammenwirkt.

## Claims

1. Body element (1), in particular a cabinet, chest of drawers or the like, comprising a flap (2) which can be used to close the body element (1), and a fitting which links the flap to the cabinet, chest of drawers or the like, and which includes a mounting plate (4) and a supporting arm (6) directly or indirectly communicating at its end portion with the flap (2), the mounting plate (4) being fitted to the outside of a wall of the body element (1) and the supporting arm (6) being pivotally arranged at the mounting plate (4),
wherein the supporting arm (6) is fixedly attached to the flap (2) in a portion which, when the flap (2) is in its closed state, protrudes from the adjacent body wall,
wherein the axis (5) about which the supporting arm (6) can be pivoted is arranged in the wall portion off the front of the body element (1),
and wherein a supporting equipment is provided which exerts a force opposed to the closing force when the flap (2) is in its opened state,
**characterized in that**
the supporting equipment is supported at the same mounting plate (4) as the supporting arm (6).

2. Body element (1) according to claim 1, **characterized in that** the wall is formed by the ceiling (3) of the body element.

3. Body element (1) according to claim 1 or 2, **characterized in that** a ledge (11) with the cross-sectional shape of an L is provided on the flap inside, the end portion of the supporting arm (6) being arranged at the one leg of the ledge that is substantially parallel to the flap inside, and the other leg of the ledge being arranged such that it cooperates, when the flap (2) is closed, with a damping element arranged on the wall.

4. Body element (1) according to claim 1 or 2, **characterized in that** the supporting arm (6) is orthogonally bent in its end portion (30) directed towards the flap (2), and communicates with the flap (2) through this end portion (30).

5. Body element (1) according to one of the preceding claims, **characterized in that** the supporting equipment consists of a piston-and-cylinder unit, in particular of a gas spring (8) or of a telescopic cylinder (23) driven by an electric motor (22).

6. Body element (1) according to one of the preceding claims, **characterized in that** the supporting equipment is pivotally connected to a mounting plate (4) and the supporting arm (6).

7. Body element (1) according to one of the preceding claims, **characterized in that** two supporting arms (6) are provided.

8. Body element (1) according to claim 7, **characterized in that** the two supporting arms (6) are part of a frame and, in at least one of the two end portions, are connected to each other by bracing elements (11, 15, 31, 33).

9. Body element (1) according to claim 8, **characterized in that** the bracing element oriented towards the flap (2) is formed by an L-shaped ledge (11) according to claim 3.

10. Body element (1) according to claim 8, **characterized in that** the bracing element oriented towards the flap (2) is formed by a ledge (31) which is C-shaped in the plan view and which communicates with the supporting arms.

11. Body element (1) according to one of the preceding claims, **characterized in that**, on the wall of the body element, a damping element (13) is provided which cooperates with a protrusion (14) provided at the supporting arm (6) at least when the flap (2) is in its closing position.

## Revendications

1. Elément de corps (1), notamment une armoire, commode ou analogue, comprenant un abattant (2) par l'intermédiaire duquel l'élément de corps (1) peut être fermé, ainsi qu'une ferrure articulant l'abattant à l'armoire, la commode ou analogue et comprenant une plaque de montage (4) et un bras de support (6) communiquant, en sa partie d'extrémité, directement ou indirectement avec l'abattant (2), la plaque de montage (4) étant montée sur la face extérieure d'une paroi de l'élément de corps (1) et le bras de support (6) étant disposé de manière pivotante à la plaque de montage (4),
le bras de support (6) étant solidaire de l'abattant (2) dans une partie qui, lorsque l'abattant (2) est en état fermé, fait saillie de la paroi adjacente du corps,
l'axe (5) autour duquel le bras de support (6) peut être pivoté étant disposé dans la partie de la paroi qui est opposée à la partie frontale de l'élément de corps (1),
et un organe d'appui étant prévu qui exerce, lorsque l'abattant (2) est en état ouvert, une force opposée à la force de fermeture,
**caractérisé en ce que**
l'organe d'appui est logé sur la même plaque de montage (4) que le bras de support (6).

2. Elément de corps (1) selon la revendication 1, **caractérisé en ce que** la paroi est constituée par le fond supérieur (3) de l'élément de corps.

3. Elément de corps (1) selon la revendication 1 ou 2, **caractérisé en ce qu'**une barrette en forme de L (11), dans la vue en coupe, est prévue sur la face intérieure de l'abattant, !a partie d'extrémité du bras de support (6) étant disposée à l'une de ses branches qui s'étend sensiblement parallèlement à la face intérieure de l'abattant, et l'autre de ses branches étant disposée de manière que celui-ci coopère, lorsque l'abattant est en état fermé, avec un élément d'amortissement (12) disposé sur la paroi.

4. Elément de corps (1) selon la revendication 1 ou 2, **caractérisé en ce que** le bras de support est courbé à angle droit en sa partie d'extrémité (30) dirigée vers l'abattant (2) et communique avec l'abattant (2) par l'intermédiaire de cette partie d'extrémité (30).

5. Elément de corps (1) selon l'une quelconque des revendications précédentes, **caractérisé en ce que** l'organe d'appui consiste en un ensemble piston-vérin, notamment en un ressort à gaz (8) ou en un vérin télescopique (23) entraîné par l'intermédiaire d'un moteur électrique (22).

6. Elément de corps (1) selon l'une quelconque des revendications précédentes, **caractérisé en ce que** l'organe d'appui communique de manière pivotante avec une plaque de montage (4) ainsi qu'avec le bras de support (6).

7. Elément de corps (1) selon l'une quelconque des revendications précédentes, **caractérisé en ce que** deux bras de support (6) sont prévus.

8. Elément de corps (1) selon la revendication 7, **caractérisé en ce que** les deux bras de support (6) font partie d'un cadre et sont reliés l'un à l'autre, en l'une ou les deux parties d'extrémité, par des entretoises (11, 15, 31, 33).

9. Elément de corps (1) selon la revendication 8, **caractérisé en ce que** l'entretoise tournée vers l'abattant (2) est constituée par une barrette en forme de L (11) selon la revendication 3.

10. Elément de corps (1) selon la revendication 8, **caractérisé en ce que** l'entretoise tournée vers l'abattant (2) est constituée par une barrette en forme de C (31), vue dans la vue de dessus, qui communique avec les bras de support.

11. Elément de corps (1) selon l'une quelconque des revendications précédentes, **caractérisé en ce que**, sur la paroi de l'élément de corps, un élément d'amortissement (13) est prévu qui coopère, au moins lorsque l'abattant (2) est en position de fermeture, avec une partie en saillie (14) prévue sur le bras de support (6).
